# EUROPÄISCHE PATENTSCHRIFT

(11) **EP 4 089 325 B1**
(45) Veröffentlichungstag und Bekanntmachung des Hinweises auf die Patenterteilung: **09.08.2023**
(21) Anmeldenummer: 22170612.0
(22) Anmeldetag: 28.04.2022
(51) Int. Cl.: F23C 7/00, F23L 9/02

(54) **DÜSE ZUM EINBLASEN VON GAS IN EINE VERBRENNUNGSANLAGE MIT EINEM ROHR UND EINEM DRALLERZEUGER, RAUCHGASZUG MIT EINER DERARTIGEN DÜSE UND VERFAHREN ZUR VERWENDUNG EINER DERARTIGEN DÜSE**
NOZZLE FOR BLOWING GAS INTO A COMBUSTION PLANT WITH A PIPE AND A SWIRL GENERATOR, FLUE WITH SUCH A NOZZLE AND METHOD OF USING SUCH A NOZZLE
BUSE D'INJECTION DE GAZ DANS UNE INSTALLATION DE COMBUSTION DOTÉE D'UN TUBE ET D'UN GÉNÉRATEUR TOURBILLONS, CONDUIT DE GAZ DE FUMÉE DOTÉ D'UNE TELLE BUSE ET PROCÉDÉ D'UTILISATION D'UNE TELLE BUSE

(30) Priorität: 12.05.2021 DE 102021002508
(43) Veröffentlichungstag der Anmeldung: 16.11.2022
(73) Patentinhaber: Martin GmbH für Umwelt- und Energietechnik, 80807 München (DE)
(72) Erfinder: Martin, Johannes Ulrich, 81247 München (DE); Schönsteiner, Max Josef, 81249 München (DE); DeYoung, Stefan, 80637 München (DE)
(74) Vertreter: Castell, Klaus

(56) Entgegenhaltungen:
- EP-A1- 3 739 264
- WO-A1-2005/078348
- CN-A- 105 737 203
- CN-B- 110 848 693
- DE-A1-102007 030 269
- GB-A- 2 551 166
- US-A1- 2010 205 971

## Beschreibung

Die Erfindung betrifft eine Düse zum Einblasen von Gas in eine Verbrennungsanlage mit einem Rohr und einem Drallerzeuger, einen Rauchgaszug mit einer derartigen Düse und ein Verfahren zur Verwendung einer derartigen Düse.

Sekundärluftdüsen in Müllverbrennungsanlagen werden nach aktuellem Stand der Technik als Strahldüsen ausgeführt. Hierbei sind Druck und Düsendurchmesser die primären Auslegungsparameter. Der Druck beeinflusst primär die Eintrittsgeschwindigkeit, der Durchmesser den Volumenstrom. Der Gesamt-Volumenstrom ergibt sich aus der Düsenanzahl. Die Düseneinsätze können als Gussbauteil gefertigt werden.

In Müllverbrennungsanlagen tritt an der Vorderwand häufig ein schlecht durchmischter Bereich mit Luftmangel auf, was zu erhöhten CO-Konzentrationen und CO-Peaks führen kann, insbesondere bei einem hohen Heizwert des Brennstoffs, wie dies beispielsweise auch bei der Verwendung von kochkalorischen Brennstoffen und Müllverbrennungsanlagen mit Rostfeuerung auftreten kann.

Die EP 0611 919 A1 beschreibt eine Düse zum Zuführen eines Verbrennungsgases, mit der ein drallbeaufschlagter Sekundärgasstrahl erzeugt wird, der einen Bereich nahe der Kesselwand intensiv vermischt und mit Sauerstoff anreichert. Die Menge des zugeführten Volumenstroms wird in der Gasdüse mit einem axial zur Düsenlängsachse verschiebbar angeordneten Regelkörper eingestellt, der den Düsenquerschnitt zumindest teilweise versperrt und mit einer aus der Düse herausführbaren Verstelleinrichtung zur geschwindigkeitsregelnden Zuführung des Sekundärgases versehen ist. Am verschiebbaren Regelkörper befinden sich Distanzelemente, die als Drallkörper in der Form von gebogenen Leitschaufeln ausgebildet sind und an der Innenwand der Düse geführt sind.

Beim Einsatz dieser Düsen kann Rauchgas zum im Düsenkonus angeordneten Regelkörper gelangen und Ablagerungen am Drallkörper können dessen Beweglichkeit beeinträchtigen.

Die US 5,727,480 beschreibt ein Düsenrohr, das konzentrisch von einem weiteren Düsenrohr umgeben ist. Eine Luftströmung im inneren Düsenrohr führt dazu, dass Gas durch den Ringspalt zwischen den konzentrischen Rohren eingezogen wird. In diesem Ringspalt sind Leitbleche vorgesehen, die durch den Ringspalt strömendes Gas vom inneren Rohr zum äußeren Rohr leiten, sodass am Düsenaustritt eine ganz spezielle Gasströmung entsteht.

Die Düse ist aufwändig in ihrem Einsatz, da zwei geregelte Gaszuführungen vorgesehen werden müssen.

Die WO 2012/096319 A1 beschreibt ebenfalls konzentrische Rohre zur gezielten Zuführung von Gas. Im inneren Rohr ist ein Drallkörper mittels eines Stabes axial zur Düsenlängsachse verschiebbar angeordnet.

Eine Düse zum Einblasen von Gas in eine Verbrennungsanlage mit einem zylindrischen Rohr und einem im Rohr oder an der Innenseite des Rohres befestigten Drallerzeuger ist aus der CN 110 848 693 B und der EP 3 739 264 A1 bekannt. Weitere derartige Düsen sind aus der CN 105 737 203 A, der GB 2 551 166 A, der WO 2005/078348 A1 und der DE 10 2007 030269 A1 bekannt. Eine gattungsgemäße Düse ist aus US 2010/205971 A1 bekannt.

Im Einsatz ist hier mit Verschmutzungen an den Rohren und insbesondere auch am Drallkörper zu rechnen, die den Gasdurchfluss behindern.

Der Erfindung liegt daher die Aufgabe zu Grunde, eine Düse für Verbrennungsanlagen so weiterzuentwickeln, dass sie im rauen Einsatz eine lange Standzeit hat und bei gleichem Volumenstrom und Druck zu einer stärkeren Strahlaufweitung führt. Außerdem wird ein Verfahren für den Einsatz derartiger Düsen vorgestellt.

Diese Aufgabe wird mit einer Düse mit den Merkmalen des Patentanspruchs 1, einem Rauchgaszug mit einer derartigen Düse nach Anspruch 15 und einem Verfahren mit den Merkmalen des Patentanspruchs 19 gelöst.

Die entwickelten Dralldüsen führen bei gleichem Volumenstrom und Druck zu einer stärkeren Strahlaufweitung und dadurch zu einer geringeren Eindringtiefe. Dies wird durch eine Impulsaufteilung in eine axiale und eine tangentiale Komponente erreicht. Bei Strahldüsen geht der Impuls vollständig in die axiale Richtung. Durch den Einsatz von Dralldüsen als Sekundärluftdüsen insbesondere in Müllverbrennungsanlagen kann ein Luftmangel in Wandnähe, insbesondere an der Vorderwand, reduziert werden.

Der entwickelte Düseneinsatz hat eine spezielle Eindüsungscharakteristik. Wie bei an der Decke von Wohnräumen angeordneten Luftauslässen von Lüftungsanlagen wird beim Einsatz der erfindungsgemäßen Düse in einer Verbrennungsanlage ein gleichmäßiger "Luftschleier" nahe der Kesselwand erzeugt, um das Durchbrechen von CO-Strähnen zu verhindern. Mit bekannten Düseneinsätzen wurde bisher ein möglichst hoher Impuls des eingedüsten Mediums erzeugt, um eine möglichst hohe Durchmischung des Rauchgases bei möglichst niedrigem Einsatz von zugeführter Verbrennungsluft zu erreichen.

Auch wenn mit einer Düse zwei unterschiedliche Medien (bspw. rezirkuliertes Rauchgas und Luft) eingedüst werden, steht ein hoher Impuls zur effektiven Durchmischung des Rauchgas über möglichst den gesamten Kesselquerschnitt hinweg im Vordergrund.

Die bekannten Verfahren haben jedoch immer den Nachteil, dass bedingt durch den Abstand der einzelnen Düsen und die in der Nähe der Wand noch wenig aufgefächerten Luftstrahlen Zonen gebildet werden, die keine Durchmischung erfahren. Hier kann COhaltiges Abgas die Sekundärverbrennungsebene ungehindert passieren.

Ziel der Auslegung ist es, einen Dralleinsatz zu konstruieren, der bei möglichst starker Drallerzeugung eine ähnliche Druck-Volumenstrom-Kennlinie aufweist wie eine konventionelle Strahldüse. Dies wird durch ein über seine gesamte Länge zylindrisches Rohr erreicht. Der Einlass ist vorzugsweise nicht abgerundet. Bei einem zu hohen Druckverlust müsste man den Düsendurchmesser sehr stark vergrößern, um ausreichende Volumenströme im konventionellen Druckbereich zu erreichen. Höhere Drücke wären nur mit einem zusätzlichen Lüfter/Kompressor erreichbar. Auch die Bauteilkosten für den größeren Drallerzeuger wären höher. Dies soll aus Kostengründen vermieden werden.

Ein zusätzliches Ziel der Auslegung ist es, eine möglichst gleichförmige Drallströmung am Düsenauslass zu erzeugen, möglichst ohne Rückströmungen in das Düsenrohr hinein, um einen potentiellen Eintrag von Aschepartikeln und von heißen Rauchgasen zu verhindern. Dadurch sollen Verschmutzung und Korrosion des Drallerzeugers vermieden werden. Hierbei sind gerade Schaufeln verdrillten Schaufeln, und Schaufeln mit gerader Einlaufstrecke Schaufeln ohne gerader Einlaufstrecke vorzuziehen.

Viele Faktoren wirken sich unterschiedlich auf die Effektivität der Düsen aus. Ein Diffusor oder auch ein Radius am Düsenauslass reduzieren den Druckverlust, allerdings ist nur in Kombination mit einem kleinen Drallerzeuger eine anliegende Strömung zu erwarten. Zusätzlich wird die Ausbildung von Rückströmungsbereichen verstärkt, was die Gefahr der Verschmutzung und Korrosion des Düseninneren erhöht.

Ein Loch in der Mitte des Drallerzeugers reduziert die Ausbildung von Rückströmungsbereichen und reduziert auch den Druckverlust. Eine Verbindung der Schaufeln in der Mitte (z.B. als Stift oder Ring) ist eher von Nachteil, da hierdurch die Ausbildung von Rückströmungsbereichen verstärkt wird und sich auch der Druckverlust erhöht. Vorteilhaft sind dabei eine steifere Konstruktion und eine Fertigung des Drallerzeugers ohne äußeren, verbindenden Ring.

Eine gerade Einlaufstrecke der Schaufeln reduziert den Druckverlust und ist daher von Vorteil. Der Übergang zum Drall erzeugenden Teil der Schaufeln kann verschieden ausgeführt werden, z.B. als Radius oder gekrümmtes Profil. Der Drall erzeugende Teil der Schaufeln kann ebenfalls gekrümmt sein. Die Schaufeln können weiterhin auch mit zunehmender Schaufelhöhe vom Einlauf bis zum Düsenaustritt ausgeführt werden.

Der Drallerzeuger sollte etwas nach innen versetzt werden, um die Verschmutzung- und Korrosionsgefahr zu reduzieren. Allerdings wird hierdurch auch die Drallwirkung reduziert. Falls sich im Anlagenbetrieb ein zu starker Verschleiß zeigt, kann der Drallerzeuger weiter ins Rohrinnere versetzt werden, was durch einen höheren Drallwinkel ausgeglichen werden kann. Dieser führt zwar zu einem höheren Druckverlust, der jedoch durch einen größeren Düsendurchmesser oder einen Diffusor ausgeglichen werden kann.

Der Drallerzeuger kann auch in einem konisch zusammenlaufenden Teil eines konventionellen Strahldüseneinsatzes eingesetzt sein. Auch eine Drallerzeugung durch tangentiale Einbringung der Luft in die Düse mit mehreren über den Umfang verteilten Eintrittskanälen ist vorteilhaft. Hierfür sind aber eine aufwendigere Konstruktion und eine komplexe Auslegung notwendig.

Herstellungstechnisch ist es vorteilhaft, wenn das Rohr in einem Außenrohr angeordnet ist. Der Dralleinsatz besteht somit aus einem Rohr, in dem der Drallerzeuger angeordnet ist. Dieses Rohr ist in das Außenrohr eingeschweißt. Dadurch entsteht ein Düseneinsatz, der in ein Düsenrohr eingesetzt werden kann. Das Rohr hat vorzugsweise eine Wanddicke von 2 bis 5 mm. Der Innendurchmesser des Rohrs beträgt vorzugsweise 40 bis 80 mm und liegt im Ausführungsbeispiel bei etwa 50 mm.

Es hat sich als vorteilhaft erwiesen, wenn der Drallerzeuger Schaufelprofile hat, die zur Erzeugung des Dralls einen Winkel von 15° bis 60° und vorzugsweise von 40° bis 50° aufweisen. Ein Ausführungsbeispiel hat einen Winkel von 45°. Bei größeren Winkeln erhöht sich die Drallwirkung. Dies führt aber zu einem höheren Druckverlust und der Ausbildung von Rückströmungsbereichen.

Um die Düse zu schützen wird vorgeschlagen, dass der Abstand des Drallerzeugers vom Rohrauslass und somit vom Kesseleintritt etwa 10 bis 30 mm beträgt. Der Drallerzeuger sollte daher im Rohr um mindestens 5 mm und vorzugsweise etwa 10 mm nach innen versetzt angeordnet sein.

Der Drallerzeuger hat vorzugsweise mehr als 4 und beispielsweise 6 über den Umfang verteilte Drallschaufeln. In der Regel liegt die Anzahl der Schaufeln bei 4 bis 8 Stück.

Die Schaufeln des Drallerzeugers sollten eine durchschnittliche Dicke des Schaufelprofils zwischen 1 und 6 mm und vorzugsweise zwischen 2 und 4 aufweisen. Ihre Länge in axialer Richtung des Düsenrohrs liegt bei 20 bis 60 mm und vorzugsweise bei etwa 30 mm, wovon 30 bis 70 % und vorzugsweise etwa 50 % als gerade Einlaufstrecke ausgebildet sind, um den Druckverlust zu reduzieren.

Eine Verschmutzung der Schaufeln wird reduziert, wenn der Drallerzeuger Drallschaufeln aufweist, die einen zentralen freien Durchlass bilden, dessen Durchmesser größer ist als 20 % des Innendurchmessers des Rohrs. Dabei ist es vorteilhaft, wenn sich die Schaufeln nicht berühren. In der Praxis sollte der Durchmesser des freien Lochs in der Mitte der Schaufeln bei 10 bis 30 mm, wie beispielsweise bei 16 mm liegen. Das sind dann etwa 30 % des Rohrinnendurchmessers.

Als zusätzliche Option wird eine variable Einstellung des Dralls vorgeschlagen. Dies kann entweder mittels eines mechanisch verstellbaren Anstellwinkels des Drallerzeugers oder mittels zweier konzentrischer Kanäle mit unterschiedlichem Drallwinkel (z.B. drallfreier Kernstrahl und verdrallter Ringspalt) erreicht werden. Die Kanäle können dabei mit einem variablen Volumenstromverhältnis durchströmt werden. So können beispielsweise zwei Sammler jeweils mit einer Druckregelung über ein Stellventil vorgesehen sein. Eine solche Ausführung ist primär für eine flexible Fahrweise von Vorteil und zum Beispiel bei Verschiebungen der Verbrennungszone durch Variation des mittleren Müllheizwertes oder bei Variation der Last sinnvoll. Auch das Einbringen und Mischen von verschiedenen Gasen (z.B. Luft mit Rezirkulations-Gas oder Luft mit Dampf) sind hiermit möglich.

Eine besondere Ausführungsform sieht daher vor, dass der Drallerzeuger bewegliche Drallschaufeln aufweist.

Eine alternative Ausführungsform sieht vor, dass das Rohr mindestens einen und vorzugsweise mehrere am Umfang verteilte tangentiale Eintrittskanäle aufweist. Alternativ oder kumulativ kann die Düse auch ein Rohr mit mindestens einem und vorzugsweise mehreren am Umfang verteilten spiralförmigen Gasführungen aufweisen.

Vorteilhaft ist es, wenn die Machzahl Ma der Düse unter 0,4 liegt.

Wenn die Düse in einer Feuerung eingebaut ist, dann sollte sie in einer Wand eines Rauchgaszuges, vorzugsweise an der Vorderwand eines Rauchgaszuges, angeordnet sein. Vorteilhaft ist es, wenn zwei der Düsen nebeneinander angeordnet sind und einen gegensinnigen Drall ausüben.

Außerdem kann eine Düse zum Einblasen von Gas ohne Drall, die auch als Strahldüse bezeichnet wird, neben einer Düse zum Einblasen von Gas mit Drall, die auch als Dralldüse bezeichnet wird, angeordnet sein.

Ein Verfahren zur Verwendung einer derartigen Düse dient dem Einblasen eines Gases, wie insbesondere von Luft- oder Sauerstoff zur Sauerstoffanreicherung beispielsweise an einer Wand und insbesondere der Vorderwand einer Verbrennungsanlage wie beispielsweise einer Müllverbrennungsanlage, vorzugsweise bereits im ersten Zug. Dieses Verfahren eignet sich insbesondere bei einem hohen Heizwert (z.B. Ersatzbrennstoff) und bei einer Rostfeuerung.

Die Düsen können zur Erweiterung bestehender Verbrennungsluftsysteme im Bereich der Sekundärverbrennung eingesetzt werden. Dabei können die Dralldüsen einzelne Düsen ersetzen oder zusätzlich eingesetzt werden. Vorteilhaft ist dabei eine gegensinnige Drehrichtung benachbarter Düsen.

Bei diesem Verfahren ist es vorteilhaft, wenn der Gasvolumenstrom, der durch die Düse geleitet wird, auf 100 bis 1500 Nm³/h pro Düse eingestellt wird. Dabei ergibt sich ein Betriebsdruck im Sammler der Düsenebene von ca. 5 bis 100 mbar und die Eintrittsgeschwindigkeit liegt bei 10 bis 100 m/s. Bei einem Ausführungsbeispiel liegt der Luftvolumenstrom bei 100 bis 500 Nm³/h bei einem Betriebsdruck im Sammler von 10 bis 60 mbar und einer Eintrittsgeschwindigkeit von 20 bis 80 m/s.

Die Düse kann beispielsweise auch für Luft, Rezirkulationsgas, Dampf, CO₂, O₂ und N₂ und Mischungen daraus genutzt werden. Bei der Einbringung von Rezirkulationsgas, das meist partikelbeladen ist, oder Dampf ist allerdings mit einem höheren Verschleiß durch Verschmutzung und Korrosion zu rechnen.

Derartige Düsen können als Dralleinsatz mittels 3D-Druck aus Edelstahl (z.B. 17-4PH bzw. 1.4548) gefertigt werden und alternativ auch beispielsweise mittels Feinguss oder CNC-Fräsen.

Ein Dralleinsatz ist in ein Außenrohr einschweißbar. Der Dralleinsatz ist jedoch auch als Schweißkonstruktion beispielsweise mit in ein Rohr eingeschweißten Blechen ausführbar - alternativ zu 3D-Druck, Feinguss oder CNC-Fräsen.

Eine weitere Verringerung der Verschmutzungs- und Korrosionsgefahr ist z.B. durch abgerundete Schaufeln oder durch eine mittige Nase oder Spitze möglich.

Je nach Ausführungsform kann die Dralldüse auch eine geringere Sogwirkung im Vergleich zu Strahldüsen haben, was zu einem geringeren Partikeleintrag an der entsprechenden Kesselwand führt.

Ausführungsbeispiele der Erfindung sind in der Zeichnung dargestellt und werden im Folgenden näher erläutert. Es zeigt die
- Figur 1: ein Rohr mit einem Drallerzeuger
- Figur 2: einen Blick in einen Drallerzeuger
- Figur 3: einen Dralleinsatz in einem Außenrohr, die als Düseneinsatz in einem Düsenrohr angeordnet sind,
- Figur 4: eine Gasverteilung am Ausgang einer an der vorderen Kesselwand angeordneten Dralldüse,
- Figur 5: eine Gasverteilung einer an derselben Stelle wie in Figur 1 angeordneten und mit gleichem Volumenstrom und Druck betriebenen herkömmlichen Strahldüse,
- Figur 6: einen Rauchgaszug mit 4 Strahldüsen und links unten mit einer Strahldüse als kleine Düse
- Figur 7: den in Figur 6 gezeigten Rauchgaszug mit rechts unten einer Dralldüse als kleine Düse,
- Figur 8: einen Rauchgaszug mit 4 Strahldüsen und links oben mit einer Strahldüse als kleine Düse
- Figur 9: den in Figur 8 gezeigten Rauchgaszug mit rechts oben einer Dralldüse als kleine Düse,
- Figur 10: links ein Außenrohr einer Düse, mittig zwei Dralleinsätze mit Rohr und Drallerzeuger und rechts einen Düseneinsatz aus einem Außenrohr mit einem eingeschweißten Dralleinsatz,
- Figur 11: eine Düse mit einer Drallerzeugung durch tangentiale Einbringung des Gases in einem konischen Bereich der Düse und
- Figur 12: ein Rohr mit einer Drall erzeugenden Innenkontur als Düse oder Zuleitung zu einer Düse.

Die Figur 1 zeigt eine Düse 1 als Dralleinsatz 26 aus einem Rohr 20, in dem als Drallerzeuger 21 sechs Drallschaufeln 24 (nur exemplarisch beziffert) angeordnet sind. Die Drallschaufeln haben in Strömungsrichtung des Gases auf einer Länge von etwa 40 mm keine Abwinkelung und bilden somit eine gerade Einlaufstrecke 27. Danach sind sie abgewinkelt und bilden einen Drallwinkel 28 von etwa 45° zur geraden Einlaufstrecke.

In der Figur 2 ist ein Dralleinsatz aus einer anderen Perspektive gezeigt, in der der zentrale freie Durchlass 25 zu erkennen ist.

Die Figur 3 zeigt ein Düsenrohr 28, in dem als Düseneinsatz 29 ein in einem Außenrohr 23 gehaltener Dralleinsatz 26 angeordnet ist.

Die Figur 4 zeigt eine Düse 1 als Dralldüse zu Einblasen von Gas 2 in eine Verbrennungsanlage 3. Die Verbrennungsanlage ist schematisch als erster Rauchgaszug 4 dargestellt.. Darunter zeigt die Figur 5 eine herkömmliche Strahldüse 5, die den gleichen Volumenstrom an Gas in den Rauchgaszug 4 fördert. Der Vergleich der Figuren zeigt deutlich, dass das eingeblasene Gas 2 in Figur 4 an der Vorderwand 6 des Rauchgaszuges 4 bleibt und nicht so weit in den Rauchgaszug 4 eindringt wie bei der Figur 5 , bei der das Gas 2 viel weiter zur Mitte des Rauchgaszuges 4 gelangt und sich erst dort fächerförmig verteilt.

Den Vorteil der Dralldüse in der Praxis zeigen auch die Figuren 6 bis 9. Dort zeigen jeweils die Bezugsziffern 7 und 8 große Strahldüsen an der Rückwand 9 des Rauchgaszuges 4. An der Vorderwand 6 sind in den Figuren 6 und 7 jeweils oben große Strahldüsen 10 und darunter eine hintere große Strahldüse (nicht gezeigt) angeordnet, die Gas 2 in den Rauchgaszug 4 fördern.

Waagerecht neben den unteren verdeckten, großen Strahldüsen sind kleinere Düsen angeordnet, die bei dem in Figur 6 gezeigten Beispiel als kleine Strahldüse 11 und in Figur 7 als kleine Dralldüse 12 ausgebildet sind. Eine kleine Düse 11, 12 unterscheidet sich von einer großen Düse 8, 9, 10 dadurch, dass eine kleine Düse 11, 12 einen geringeren Volumenstrom an Gas in den Rauchgaszug 4 fördert.

Während von ganz unten durch den Rost Primärverbrennungsgas 16 zugeführt wird, entsteht in Figur 6 an der Vorderwand 6 ein Bereich 14 mit Luftmangel und im Bereich der Rückwand 9 ein Bereich 15 mit Luftüberschuss. Die Figur 7 zeigt hingegen, dass durch den Einsatz der kleinen Dralldüse 12 im Rauchgaszug 4 eine vergleichmäßigte Luftverteilung und eine verbesserte Vermischung von Verbrennungsgasen und Luft entstehen.

Ähnlich ist es, wenn wie in den Figur 8 und 9 gezeigt waagerecht neben den oberen verdeckten, großen Strahldüsen 10 kleinere Düsen 13 und 14 angeordnet sind. Bei dem in Figur 8 gezeigten Beispiel sind diese kleineren Düsen 13 und 14 als kleine Strahldüse 13 und bei dem in Figur 9 gezeigten Beispiel auf der rechten Seite als kleine Dralldüse 14 ausgebildet. Darunter sind jeweils große Strahldüsen 15 und 16 angeordnet. Auch dies führt zu dem Ergebnis, dass in Figur 8 an der Vorderwand 6 ein Bereich 14 mit Luftmangel und im Bereich der Rückwand 9 ein Bereich 15 mit Luftüberschuss entsteht. Die Figur 9 zeigt hingegen, dass durch den Einsatz der kleinen Dralldüse 14 im Rauchgaszug 4 eine vergleichmäßigte Luftverteilung und eine verbesserte Vermischung von Verbrennungsgasen und Luft entstehen.

Die Figur 10 zeigt nun ein Außenrohr 23, einen Dralleinsatz 26 mit dem zylindrischen Rohr 20 und dem Drallerzeuger 21. Der Drallerzeuger 21 befindet sich innerhalb eines Rohres 20, das an der Innenseite 22 des Außenrohrs 23 angeschweißt ist. Der Dralleinsatz 26 besteht aus dem Rohr 20, an dessen Innenseite als Drallerzeuger 21 Drallschaufeln 24 befestigt sind. Im Zentrum der Schaufeln ist ein zentraler freier Durchlass 25, da sich dort die Enden der Schaufeln nicht berühren.

Die in Figur 11 gezeigte Düse 30 weist ein Düsenrohr 31 mit am Umfang verteilten tangentialen Eintrittskanälen 32, 33, 34 auf. Die Eintrittskanäle sind in einem konischen Bereich 35 des Düsenrohrs 31 gleichmäßig am Umfang verteilt und erlauben es, dass dort ein Gas zusätzlich zu dem im Düsenrohr 31 geführten Gas zugeleitet wird, um in der Düse 30 einen Drall zu erzeugen. Die Eintrittskanäle 32, 33, 34 dienen somit als an der Innenseite des Düsenrohrs 31 befestigter Drallerzeuger.

Letztlich zeigt die Figur 12 ein Düsenrohr 41 mit einer am inneren Umfang angebrachten spiralförmigen Gasführung 42.

## Patentansprüche

1. Düse (1) zum Einblasen von Gas (2) in eine Verbrennungsanlage (3) mit einem Rohr (20, 31, 41) und einem Drallerzeuger (21), wobei das Rohr (20, 31, 41) zylindrisch ist und der Drallerzeuger (21) an der Innenseite (22) des Rohrs (20, 31, 41) befestigt ist, wobei der Drallerzeuger Drallschaufeln mit einer geraden Einlaufstrecke aufweist,
***dadurch gekennzeichnet, dass*** die Drallschaufeln (24) eine Länge von 20 bis 60 mm aufweisen, wovon 30 bis 70 % und vorzugsweise etwa 50 % als gerade Einlaufstrecke ausgebildet sind.

2. Düse nach Anspruch 1, ***dadurch gekennzeichnet, dass*** das Rohr (20) in einem Außenrohr (23) angeordnet ist.

3. Düse nach Anspruch 2, ***dadurch gekennzeichnet, dass*** das Rohr (20) in das Außenrohr (23) eingeschweißt ist.

4. Düse nach einem der Ansprüche 2 oder 3, ***dadurch gekennzeichnet, dass*** das Rohr (20) eine Wanddicke von 2 bis 5 mm aufweist.

5. Düse nach einem der vorhergehenden Ansprüche, ***dadurch gekennzeichnet, dass*** der Innendurchmesser des Rohrs (20, 31, 41) 40 bis 80 mm und vorzugsweise etwa 50 mm beträgt.

6. Düse nach einem der vorhergehenden Ansprüche, ***dadurch gekennzeichnet, dass*** der Drallerzeuger (21) einen Drallwinkel von 15° bis 60° und vorzugsweise von 40° bis 50° aufweist.

7. Düse nach einem der vorhergehenden Ansprüche, ***dadurch gekennzeichnet, dass*** der Drallerzeuger (21) im Rohr (20, 31, 41) um mindestens 5 mm und vorzugsweise etwa 10 mm nach innen versetzt ist.

8. Düse nach einem der vorhergehenden Ansprüche, ***dadurch gekennzeichnet, dass*** der Drallerzeuger (21) mehr als 4 und vorzugsweise 6 über den Umfang verteilte Drallschaufeln (24) aufweist.

9. Düse nach einem der vorhergehenden Ansprüche, ***dadurch gekennzeichnet, dass*** der Drallerzeuger (21) Drallschaufeln (24) mit einer durchschnittlichen Dicke des Schaufelprofils zwischen 1 und 6 mm und vorzugsweise zwischen 2 und 4 aufweist.

10. Düse nach einem der vorhergehenden Ansprüche, ***dadurch gekennzeichnet, dass*** die Drallschaufeln (24) einen zentralen freien Durchlass (25) bilden, dessen Durchmesser größer ist als 20 % des freien Innendurchmessers des Rohrs (20, 31, 41).

11. Düse nach einem der vorhergehenden Ansprüche, ***dadurch gekennzeichnet, dass*** der Drallerzeuger (21) bewegliche Drallschaufeln (24) aufweist.

12. Düse nach einem der vorhergehenden Ansprüche, ***dadurch gekennzeichnet, dass*** das Rohr (20, 31, 41) mindestens einen und vorzugsweise mehrere am Umfang verteilte tangentiale Eintrittskanäle (32, 33, 34) aufweist.

13. Düse nach einem der vorhergehenden Ansprüche, ***dadurch gekennzeichnet, dass*** das Rohr (20, 31, 41) mindestens einen und vorzugsweise mehrere am Umfang verteilte spiralförmige Gasführungen (42) aufweist.

14. Düse nach einem der vorhergehenden Ansprüche, ***dadurch gekennzeichnet, dass*** die Machzahl Ma der Düse unter 0,4 liegt.

15. Rauchgaszug mit einer Düse (1) nach einem der vorhergehenden Ansprüche, ***dadurch gekennzeichnet, dass*** sie in einer Wand des Rauchgaszuges (4) angeordnet ist.

16. Rauchgaszug nach Anspruch 15, ***dadurch gekennzeichnet dass*** die Düse (1) an der Vorderwand (6) des Rauchgaszuges (4) angeordnet ist.

17. Rauchgaszug nach Anspruch 15 oder 16, ***dadurch gekennzeichnet dass*** zwei der Düsen (1) nebeneinander angeordnet sind und einen gegensinnigen Drall ausüben.

18. Rauchgaszug nach einem der Ansprüche 15 bis 17, ***dadurch gekennzeichnet dass*** eine Düse zum Einblasen von Gas (2) ohne Drall, die auch als Strahldüse bezeichnet wird, neben einer Düse zum Einblasen von Gas (2) mit Drall gemäß einem der Ansprüche 1 bis 14, die auch als Dralldüse bezeichnet wird, angeordnet ist.

19. Verfahren zur Verwendung einer Düse nach einem der vorhergehenden Ansprüche 1 bis 14, ***dadurch gekennzeichnet, dass*** ein Volumenstrom aus Luft und/oder Rauchgas, der durch die Düse (1) geleitet wird, bei 100 bis 1500 Nm³/h eingestellt wird.

## Claims

1. Nozzle (1) for blowing gas (2) into a combustion plant (3) with a pipe (20, 31, 41) and a swirl generator (21), wherein the pipe (20, 31, 41) is cylindrical and the swirl generator (21) is attached on the inner side (22) of the pipe (20, 31, 41), wherein the swirl generator has swirl vanes with a straight inlet section, ***characterized in that*** the swirl vanes (24) have a length of 20 to 60 mm, of which 30% to 70% and preferably approximately 50% is designed as a straight inlet section.

2. Nozzle according to claim 1, ***characterized in that*** the pipe (20) is arranged in an outer pipe (23).

3. Nozzle according to claim 2, ***characterized in that*** the pipe (20) is welded into the outer pipe (23).

4. Nozzle according to one of claims 2 or 3, ***characterized in that*** the pipe (20) has a wall thickness of 2 to 5 mm.

5. Nozzle according to one of the preceding claims, ***characterized in that*** the inner diameter of the pipe (20, 31, 41) is 40 to 80 mm and preferably approximately 50 mm.

6. Nozzle according to one of the preceding claims, ***characterized in that*** the swirl generator (21) has a swirl angle of 15° to 60° and preferably from 40° to 50°.

7. Nozzle according to one of the preceding claims, ***characterized in that*** the swirl generator (21) is offset inwardly in the pipe (20, 31, 41) by at least 5 mm and preferably by approximately 10 mm.

8. Nozzle according to one of the preceding claims, ***characterized in that*** the swirl generator (21) has more than 4 and preferably 6 swirl vanes (24) distributed across the circumference.

9. Nozzle according to one of the preceding claims, ***characterized in that*** the swirl generator (21) has swirl vanes (24) with an average thickness of the vane profile of between 1 and 6 mm and preferably between 2 and 4 mm.

10. Nozzle according to one of the preceding claims, ***characterized in that*** the swirl vanes (24) form a central free passage (25) whose diameter is greater than 20% of the free inner diameter of the pipe (20, 31, 41).

11. Nozzle according to one of the preceding claims, ***characterized in that*** the swirl generator (21) has movable swirl vanes (24).

12. Nozzle according to one of the preceding claims, ***characterized in that*** the pipe (20, 31, 41) has at least one and preferably multiple tangential inlet channels (32, 33, 34) distributed on the circumference.

13. Nozzle according to one of the preceding claims, ***characterized in that*** the pipe (20, 31, 41) has at least one and preferably multiple spiral-shaped gas ducts (42) distributed on the circumference.

14. Nozzle according to one of the preceding claims, ***characterized in that*** the Mach number Ma of the nozzle is less than 0.4.

15. Flue gas pipe with a nozzle (1) according to one of the preceding claims, ***characterized in that*** the nozzle is arranged in a wall of the flue gas pipe (4).

16. Flue gas pipe according to claim 15, ***characterized in that*** the nozzle (1) is arranged on the front wall (6) of the flue gas pipe (4).

17. Flue gas pipe according to claim 15 or 16, ***characterized in that*** two of the nozzles (1) are arranged adjacent to one another and exert a swirl in opposite directions.

18. Flue gas pipe according to one of claims 15 to 17, ***characterized in that*** a nozzle for blowing in gas (2) without a swirl, which is designated as a jet nozzle, is arranged next to a nozzle for blowing in gas (2) with a swirl according to one of claims 1 to 14, which is also designated as a swirl nozzle.

19. Method for using a nozzle according to one of preceding claims 1 to 14, ***characterized in that*** a volume flow made from air and/or flue gas, which is guided through the nozzle (1), is set to 100 to 1500 Nm³/h.

## Revendications

1. Buse (1), destinée à insuffler du gaz (2) dans un incinérateur (3), pourvue d'un tube (20, 31, 41) et d'un générateur de tourbillonnement (21), le tube (20, 31, 41) étant de forme cylindrique et le générateur de tourbillonnement (21) étant fixé sur la face intérieure (22) du tube (20, 31, 41), le générateur de tourbillonnement comportant des aubes de tourbillonnement dotées d'un trajet d'entrée rectiligne, ***caractérisée en ce que*** les aubes de tourbillonnement (24) présentent une longueur comprise entre 20 et 60 mm, dont de 30 à 70 % et de préférence environ 50 % sont conçus sous la forme d'un trajet d'entrée rectiligne.

2. Buse selon la revendication 1, ***caractérisée en ce que*** le tube (20) est placé dans un tube externe (23).

3. Buse selon la revendication 2, ***caractérisée en ce que*** le tube (20) est soudé dans le tube externe (23).

4. Buse selon l'une quelconque des revendications 2 ou 3, ***caractérisée en ce que*** le tube (20) présente une épaisseur de paroi de 2 à 5 mm.

5. Buse selon l'une quelconque des revendications précédentes, ***caractérisée en ce que*** le diamètre interne du tube (20, 31, 41) est de 40 à 80 mm et de préférence, d'environ 50 mm.

6. Buse selon l'une quelconque des revendications précédentes, ***caractérisée en ce que*** le générateur de tourbillonnement (21) présente un angle de tourbillonnement de 15 ° à 60 ° et de préférence, de 40 ° à 50 °.

7. Buse selon l'une quelconque des revendications précédentes, ***caractérisée en ce que*** le générateur de tourbillonnement (21) est décalé dans le tube (20, 31, 41) d'au moins 5 mm et de préférence, d'environ 10 mm vers l'intérieur.

8. Buse selon l'une quelconque des revendications précédentes, ***caractérisée en ce que*** le générateur de tourbillonnement (21) comporte plus de 4 et de préférence 6 aubes de tourbillonnement (24) distribuées sur la périphérie.

9. Buse selon l'une quelconque des revendications précédentes, ***caractérisée en ce que*** le générateur de tourbillonnement (21) comporte des aubes de tourbillonnement (24) dont le profilé d'aube présente une épaisseur moyenne comprise entre 1 et 6 mm et de préférence entre 2 et 4 mm.

10. Buse selon l'une quelconque des revendications précédentes, ***caractérisée en ce que*** les aubes de tourbillonnement (24) forment un passage (25) central libre, dont le diamètre est supérieur à 20 % du diamètre interne libre du tube (20, 31, 41).

11. Buse selon l'une quelconque des revendications précédentes, ***caractérisée en ce que*** le générateur de tourbillonnement (21) comporte des aubes de tourbillonnement (24) mobiles.

12. Buse selon l'une quelconque des revendications précédentes, ***caractérisée en ce que*** le tube (20, 31, 41) comporte au moins un et de préférence plusieurs canaux d'entrée (32, 33, 34) tangentiels distribués sur la périphérie.

13. Buse selon l'une quelconque des revendications précédentes, ***caractérisée en ce que*** le tube (20, 31, 41) comporte une et de préférence plusieurs conduites de gaz (42) de forme hélicoïdale, distribuées sur le périphérie.

14. Buse selon l'une quelconque des revendications précédentes, ***caractérisée en ce que*** le nombre de Mach Ma de la buse est inférieur à 0,4.

15. Conduit d'évacuation de fumées pourvu d'une buse (1) selon l'une quelconque des revendications précédentes, ***caractérisé en ce qu**'*elle est placée dans une paroi du conduit d'évacuation de fumées (4).

16. Conduit d'évacuation de fumées selon la revendication 15, ***caractérisée en ce que*** la buse (1) est placée sur la paroi antérieure (6) du conduit d'évacuation de fumées (4).

17. Conduit d'évacuation de fumées selon la revendication 15 ou 16, ***caractérisé en ce que*** deux des buses (1) sont placées côte à côte et exercent un tourbillonnement à contresens.

18. Conduit d'évacuation de fumées selon l'une quelconque des revendications 15 à 17*,* ***caractérisé en ce qu*'**une buse, destinée à insuffler du gaz (2) sans tourbillonnement, qui est également appelée éjecteur est placée à côté d'une buse destinée à insuffler du gaz (2) avec un tourbillonnement, selon l'une quelconque des revendications 1 à 14, qui est également appelée buse à tourbillonnement.

19. Procédé, destiné à utiliser une buse selon l'une quelconque des revendications précédentes 1 à 14, ***caractérisé en ce que*** l'on règle un débit volumétrique d'air et / ou de fumées qui est dirigé à travers la buse (1) à de 100 à 1500 Nm³/h .
